# EUROPÄISCHE PATENTSCHRIFT

(11) **EP 0 837 986 B1**
(45) Veröffentlichungstag und Bekanntmachung des Hinweises auf die Patenterteilung: **16.08.2001**
(21) Anmeldenummer: 97924873.9
(22) Anmeldetag: 02.05.1997
(51) Int. Cl.: F02M 59/34, F02M 63/02, F02M 55/02

(54) **VORRICHTUNG UND VERFAHREN ZUR REGELUNG DES KRAFTSTOFFDRUCKES IN EINEM HOCHDRUCKSPEICHER**
DEVICE AND PROCESS TO REGULATE FUEL PRESSURE IN A HIGH PRESSURE ACCUMULATOR
DISPOSITIF ET PROCEDE POUR LA REGULATION DE LA PRESSION DE CARBURANT DANS UN ACCUMULATEUR HAUTE PRESSION

(30) Priorität: 10.05.1996 DE 19618932
(43) Veröffentlichungstag der Anmeldung: 29.04.1998
(73) Patentinhaber: SIEMENS AKTIENGESELLSCHAFT, 80333 München (DE)
(72) Erfinder: HOFFMANN, Christian, D-93057 Regensburg (DE); KLÜGL, Wendelin, D-92358 Seubersdorf (DE); HARTKE, Andreas, D-93049 Regensburg (DE)
(86) Internationale Anmeldenummer: DE9700902
(87) Internationale Veröffentlichungsnummer: WO9743543

(56) Entgegenhaltungen:
- EP-A- 0 299 337
- DE-A- 19 548 278
- PATENT ABSTRACTS OF JAPAN vol. 015, no. 182 (M-1111), 10.Mai 1991 & JP 03 043643 A (TOYOTA AUTOM LOOM WORKS LTD), 25.Februar 1991,
- PATENT ABSTRACTS OF JAPAN vol. 095, no. 006, 31.Juli 1995 & JP 07 083137 A (MITSUBISHI MOTORS CORP), 28.März 1995,

## Beschreibung

Die Erfindung betrifft eine Vorrichtung zur Regelung des Kraftstoffdruckes in einem Hochdruckspeicher gemäß dem Oberbegriff des Anspruchs 1 und ein Verfahren zur Regelung des Kraftstoffdruckes in einem Hochdruckspeicher gemäß dem Oberbegriff des Anspruchs 5.

Hochdruckspeicher für Kraftstoff werden bei Common-RailEinspritzanlagen verwendet. Dabei wird von einer Hochdruckpumpe Kraftstoff in einen Hochdruckspeicher gepumpt und ausgehend von dem Hochdruckspeicher wird der Kraftstoff den einzelnen Einspritzdüsen zugeführt. Auf diese Weise wird ein hoher Einspritzdruck ermöglicht, der insbesondere bei der Einspritzung von Diesel die Partikelemission erniedrigt.

Aus EP 0 299 337 A2 ist bereits eine Vorrichtung zur Regelung des Kraftstoffdruckes in einem Hochdruckspeicher und ein Verfahren zur Regelung des Kraftstoffdruckes in einem Hochdruckspeicher bekannt. Dabei wird Kraftstoff von einer Vorförderpumpe über eine regelbare Drossel einer Hochdruckpumpe zugeführt, die den Kraftstoff in den Hochdruckspeicher mit hohem Druck pumpt, wobei der Hochdruckspeicher den Kraftstoff an die Einspritzdüsen weiterleitet und über ein Sicherheitsdruckventil verfügt, das bei Überschreiten eines maximalen Druckes den Hochdruckspeicher mit dem Kraftstofftank verbindet. Die regelbare Drossel wird von einem Steuergerät in Abhängigkeit von Betriebsparametern der Brennkraftmaschine angesteuert, so daß eine Volumenstromregelung auf der Niederdruckseite durchgeführt wird.

Die beschriebene Vorrichtung und das beschriebene Verfahren haben den Nachteil, daß eine Druckerniedrigung im Hochdruckspeicher nur relativ langsam erfolgen kann, da die regelbare Drossel nicht für eine Druckerniedrigung verwendbar ist.

Die Aufgabe der Erfindung beruht darin, eine Vorrichtung zur Regelung des Kraftstoffdruckes in einem Hochdruckspeicher und ein Verfahren zur Regelung des Kraftstoffdruckes in einem Hochdruckspeicher bereitzustellen, die eine schnelle Druckerniedrigung ermöglichen und zudem einen guten Wirkungsgrad aufweisen.

Die Aufgabe der Erfindung wird durch die Vorrichtung des Anspruchs 1 und das Verfahren des Anspruchs 5 gelöst. Die Vorrichtung des Anspruchs 1 und das Verfahren nach Anspruch 5 bieten den Vorteil, daß quasistationäre Änderungen des Kraftstoffdruckes durch eine niederdruckseitige Volumenstromregelung durchgeführt werden und dynamische Änderungen des Kraftstoffdruckes über eine hochdruckseitige Druckregelung durchgeführt werden. Auf diese Weise wird der Vorteil des hohen Wirkungsgrades einer niederdruckseitigen Volumenstromregelung mit dem Vorteil der hohen Dynamik einer hochdruckseitigen Druckregelung verbunden und dadurch eine verbesserte Dynamik mit einem gegenüber einer hochdruckseitigen Druckregelung erhöhten Wirkungsgrad erzielt.

Vorteilhafte Ausbildungen und Verbesserungen der Erfindung sind in den Unteransprüchen angegeben.

Die Erfindung wird anhand der Figuren näher erläutert;
Es zeigen:
- Figur 1: einen Hochdruckspeicher mit einem vorgeschalteten Volumenstromregelventil,
- Figur 2: einen Hochdruckspeicher mit einer vorgeschalteten regelbaren Förderpumpe, und
- Figur 3: eine schematische Darstellung des Regelverfahrens.

Figur 1 zeigt einen Tank 1, der über eine Kraftstoffzulaufleitung 2 mit einer Förderpumpe 4 verbunden ist. Die Förderpumpe 4, die nicht regelbar ist, ist über eine Förderleitung 5 und ein Regelventil 3 an einer Hochdruckpumpe 6 angeschlossen. Der Ausgang der Hochdruckpumpe 6 ist mit einem Hochdruckspeicher (Common-Rail) verbunden. Der Hochdruckspeicher 7 weist eine Einspritzleitung 8 auf, die zu einem Injektor 9 einer Brennkraftmaschine 22 geführt ist. Der Hochdruckspeicher 7 ist über ein Druckregelventil 10 und über eine Kraftstoffrückleitung 11 mit dem Tank 1 verbunden.

Weiterhin ist am Hochdruckspeicher 7 ein Drucksensor 12 angeordnet, der über eine erste Meßleitung 13 mit einem ersten Regler 14 verbunden ist, der über eine erste Steuerleitung 15 mit dem Regelventil 3 in Verbindung steht. Der Drucksensor 12 ist zudem über eine zweite Meßleitung 16 mit einem zweiten Regler 17 verbunden, der über eine zweite Steuerleitung 18 mit dem Druckregelventil 10 in Verbindung steht.

Der erste Regler 14 und der zweite Regler 17 sind über eine erste Datenleitung 24 beziehungsweise über eine zweite Datenleitung 25 mit einer Recheneinheit 23 verbunden, die zudem über eine dritte Meßleitung 26 mit der Brennkraftmaschine 22 verbunden ist. Weiterhin weist die Recheneinheit 23 Eingangsleitungen 27 auf, mit denen verschiedene Eingangswerte wie zum Beispiel die Fahrpedalstellung des Kraftfahrzeugs aufgenommen werden. Anstelle des Drucksensors 12 kann in einer Weiterbildung der Erfindung ein zweiter Drucksensor 21 zur Versorgung des ersten Reglers 14 verwendet werden, der auf der Niederdruckseite vor der Hochdruckpumpe 6 in der Förderleitung 5 angeordnet ist und mit dem ersten Regler 14 verbunden ist. Das Regelventil 3 kann somit auch nach dem Druck in der Förderleitung 5 geregelt werden.

Figur 2 zeigt eine Anordnung entsprechend Figur 1, wobei jedoch Anstelle der nicht regelbaren Förderpumpe 4 eine regelbare Förderpumpe 20 angeordnet ist, die über die erste Steuerleitung 15 von dem ersten Regler 14 gesteuert wird. Ein weiterer Unterschied besteht darin, daß das Regelventil 3 entfällt und anstelle des Regelventils 3 eine Konstantdrossel 19 zwischen der regelbaren Förderpumpe 20 und der Hochdruckpumpe 6 geschaltet ist. In den weiteren Details entspricht die Anordnung der Figur 2 der Anordnung der Figur 1, wobei gleiche Teile mit gleichen Bezugszeichen versehen sind.

Anstelle des Drucksensors 12 wird in einer Weiterbildung der Erfindung ein zweiter Drucksensor 21 zur Versorgung des ersten Reglers 14 verwendet werden, der auf der Niederdruckseite vor der Hochdruckpumpe 6 in der Förderleitung 5 angeordnet ist und mit dem ersten Regler 14 verbunden ist.

Die regelbare Förderpumpe 20 kann somit auch nach dem Druck in der Förderleitung 5 geregelt werden.

Figur 3 zeigt eine schematische Darstellung des erfindungsgemäßen Regelverfahrens. Für den Hochdruckspeicher ist entsprechend dem Betriebszustand der Brennkraftmaschine 22 ein Solldruck P_{SOLL} vorgegeben. In dem folgenden Beispiel wird davon ausgegangen, daß die Recheneinheit 23 aufgrund des Betriebszustandes der Brennkraftmaschine 22, der beispielsweise die Drehzahl, die Last und die Abgaswerte beinhaltet, und unter Verwendung der von den Eingangsleitungen 27 zugeführten Eingangsdaten, wie zum Beispiel die Stellung des Fahrpedals, den Solldruck P_{SOLL} für den Hochdruckspeicher 7 ermittelt und diesen einem ersten Vergleicher 31 und einem zweiten Vergleicher 32 vorgibt.

Der Drucksensor 12 gibt den derzeitigen Istdruck des Hochdruckspeichers 7 ebenfalls an den ersten Vergleicher 31 und an den zweiten Vergleicher 32 als Istdruck P_{IST}. Der erste Vergleicher 31 und der zweite Vergleicher 32 subtrahieren von dem Solldruck den Istdruck und ermitteln daraus einen Differenzdruck P_{DIF}: P_{SOLL} - P_{IST} = P_{DIF}.

Der Differenzdruck P_{DIF} wird von dem ersten Vergleicher 31 an den ersten Regler 14, der der Ausführung der Figur 1 das Regelventil 3 oder in der Ausführung der Figur 2 die regelbare Förderpumpe 20 ansteuert, und von dem zweiten Vergleicher 32 an den zweiten Regler 17 geführt, der das Druckregelventil 10 ansteuert. Der erste Regler 14 ist vorzugsweise als PID-Regler ausgeführt, der aus dem Differenzdruck P_{DIF}, der für die folgende Formel als aktuelle Regelabweichung e(k) bezeichnet ist, den aktuellen, ersten Reglereingriff u1(k) nach folgender Vorschrift berechnet: wobei mit
- u1(k): der aktueller Reglereingriff,
- u1(k-1): der letze Reglereingriff,
- e(k): die aktuelle Regelabweichung,
- e(k-1): die vorletzte Regelabweichung,
- K: der Verstärkungsfaktor,
- T₀: die Abtastzeit,
- TD: die Differenzierzeit und mit
- T_{I}: die Integrierzeit bezeichnet sind.

Dabei betragen vorzugsweise der Verstärkungsfaktor K 0,2%/M pascal, die Abtastzeit T₀ 20 msek, die Differenzierzeit T_{D} 10 msek und die Integrierzeit T_{I} 70 msek.

Der zweite Regler 17 ist vorzugsweise als Zweipunkt-Regler ausgeführt, der den aktuellen, zweiten Reglereingriff u2(k) nach folgender Vorschrift berechnet:$\text{u} \text{2(} \text{k} \text{) =} \frac{{\text{T}}_{\text{e}}}{{\text{T}}_{\text{z}}} \text{Ky} \text{,}$ wobei mit
- y: der stationäre Endwert der Sollgröße bei Regler im oberen Schaltpunkt,
- K: der Verstärkungsfaktor,
- T_{z}: die Periodendauer und
- Tₑ: die Einschaltdauer bezeichnet sind.

Bei einer bevorzugten Ausführung der Erfindung betragen der stationäre Endwert 60 M pascal, der Verstärkungsfaktor K 0,045 %/M pascal, die Periodendauer Tz 2 msek und die Einschaltdauer 1 msek.

In dem beschriebenen Ausführungsbeispiel schaltet der Zweipunkt-Regler 17 von seinem Nullwert auf den aktuellen Reglereingriff u2(k), wenn P_{DIF} über einem vorgegebenen Wert liegt, der vorzugsweise 100 bar beträgt.

Der aktuelle Reglereingriff u2(k) des Zweipunkt-Reglers 17 wird in einer bevorzugten Ausführung an den ersten Regler 14 übermittelt, der in Abhängigkeit von dem aktuellen Reglereingriff u2(k) des zweiten Reglers 17 den aktuellen Reglereingriff des ersten Reglers 14 korrigiert oder die Regelung stoppt.

Der aktuelle Reglereingriff des ersten und des zweiten Reglers 14, 17 werden der Regelstrecke 30 zugeführt, wobei der Drucksensor 12 und/oder der zweite Drucksensor 21 den Druck im Hochdruckspeicher oder vor dem Hochdruckspeicher ermittelt und als Istdruck P_{IST} an den ersten und an den zweiten Vergleicher 31, 32 weitergibt. Wie aus Figur 1 ersichtlich ist, gibt der erste Regler 14 den aktuellen ersten Regeleingriff an das Regelventil 3 und der zweite Regler 17 den aktuellen zweiten Reglereingiff an das Druckventil 10 weiter. In einer weiteren Ausführung der Erfindung regelt der erste Regler 14 mit dem aktuellen ersten Regel eingriff die regelbare Förderpumpe 20, wie in Figur 2 dargestellt.

Der erste und der zweite Regler 14, 17 sind wahlweise als Analog- oder Digitalregler ausgeführt.

## Patentansprüche

1. Vorrichtung zur Regelung des Kraftstoffdruckes in einem Hochdruckspeicher (7)
mit einem ersten Regler (14) für den Volumenstrom im Zufluß zu einer Hochdruckpumpe (6), die an den Hochdruckspeicher (7) angeschlossen ist,
mit einem ersten Drucksensor (12), der dem Hochdruckspeicher (7) zugeordnet ist und der den Kraftstoffdruck im Hochdruckspeicher (7) dem ersten Regler (14) meldet,
wobei ein zweiter Regler (17) für den Kraftstoffdruck im Hochdruckspeicher (7) vorgesehen ist, wobei der erste Drucksensor (12) den Kraftstoffdruck im Hochdruckspeicher (7) an den zweiten Regler (17) meldet,
wobei der erste Regler (14) ein kontinuierliches Regelverhalten aufweist, und
wobei der zweite Regler (17) ein stufenweises Regelverhalten aufweist,
dadurch gekennzeichnet,
daß ein Ausgang des zweiten Reglers (17) einem Eingang des ersten Reglers (14) zugeführt ist.

2. Vorrichtung nach Anspruch 1, dadurch gekennzeichnet,
daß für die Regelung des Volumenstromes eine regelbare Förderpumpe (20) vorgesehen ist.

3. Vorrichtung nach Anspruch 2, dadurch gekennzeichnet,
daß nach der regelbaren Förderpumpe (20) eine Konstantdrossel (19) angeordnet ist.

4. Vorrichtung nach Anspruch 1, dadurch gekennzeichnet,
daß vor der Hochdruckpumpe (6) ein zweiter Drucksensor (21) angeordnet ist, der über eine Meßleitung vorzugsweise anstelle des ersten Drucksensors (12) mit dem ersten Regler (14) verbunden ist.

5. Verfahren zur Regelung des Druckes in einem Hochdruckspeicher (7) für Kraftstoff, wobei dem Hochdruckspeicher (7) über eine Hochdruckpumpe (6) Kraftstoff zugeführt wird und über eine Einspritzanlage (9) Kraftstoff abgeführt wird, wobei im Niederdruckbereich vor der Hochdruckpumpe (6) der Volumenstrom des Kraftstoffes in Abhängigkeit vom Druck im Hochdruckspeicher (9) geregelt wird,
wobei im Hochdruckbereich der Druck im Hochdruckspeicher (9) in Abhängigkeit vom Druck im Hochdruckspeicher (9) geregelt wird,
wobei der Volumenstrom des Kraftstoffes im Niederdruckbereich geregelt wird, wenn der Druck im Hochdruckspeicher (7) kleiner ist als ein Auslösedruck, wobei der Druck im Hochdruckspeicher (7) geregelt wird, wenn der Druck im Hochdruckspeicher (7) größer als der Auslösedruck ist, und wobei der Volumenstrom geregelt wird, wenn der Druck im Hochdruckspeicher (7) den Auslösedruck übersteigt,
dadurch gekennzeichnet,
daß die Volumenstromregelung in Abhängigkeit von der Druckregelung erfolgt.

6. Verfahren nach Anspruch 5, dadurch gekennzeichnet, daß der Auslösedruck aus einer Summe aus einem Sollwert und einem Schwellwert ermittelt wird.

## Claims

1. Device for regulating the fuel pressure in a high-pressure accumulator (7), with a first controller (14) for the volumetric flow in the inflow to a high-pressure pump (6) which is connected to the high-pressure accumulator (7), and with a first pressure sensor (12) which is assigned to the high-pressure accumulator (7) and signals the fuel pressure in the high-pressure accumulator (7) to the first controller (14), a second controller (17) being provided for the fuel pressure in the high-pressure accumulator (7), the first pressure sensor (12) signalling the fuel pressure in the high-pressure accumulator (7) to the second controller (17), the first controller (14) having a continuous control behaviour, and the second controller (17) having a step-by-step control behaviour, characterized in that an output of the second controller (17) is fed to an input of the first controller (14).

2. Device according to Claim 1, characterized in that a controllable feed pump (20) is provided for regulating the volumetric flow.

3. Device according to Claim 2, characterized in that a constant throttle (19) is arranged downstream of the controllable feed pump (20).

4. Device according to Claim 1, characterized in that there is arranged upstream of the high-pressure pump (6) a second pressure sensor (21) which is connected, preferably instead of the first pressure sensor (12), to the first regulator (14) via a measuring line.

5. Method for regulating the pressure in a high-pressure accumulator (7) for fuel, fuel being supplied to the high-pressure accumulator (7) via a high-pressure pump (6) and fuel being discharged from the said high-pressure accumulator via an injection system (9), the volumetric flow of fuel being regulated upstream of the high-pressure pump (6) in the low-pressure region as a function of the pressure in the high-pressure accumulator (9), in the high-pressure region, the pressure in the high-pressure accumulator (9) being regulated as a function of the pressure in the high-pressure accumulator (9), the volumetric flow of fuel in the low-pressure region being regulated when the pressure in the high-pressure accumulator (7) is lower than a trigger pressure, the pressure in the high-pressure accumulator (7) being regulated when the pressure in the high-pressure accumulator (7) is higher than the trigger pressure, and the volumetric flow being regulated when the pressure in the high-pressure accumulator (7) exceeds the trigger pressure, characterized in that the regulation of volumetric flow is carried out as a function of the pressure regulation.

6. Method according to Claim 5, characterized in that the trigger pressure is ascertained from a sum of a desired value and of a threshold value.

## Revendications

1. Dispositif de régulation de la pression de carburant dans un accumulateur haute pression (7)
- comportant un premier régulateur (14) pour le débit volumique entrant dans une pompe haute pression (6) reliée à l'accumulateur haute pression (7),
- comportant un premier détecteur de pression (12), associé à l'accumulateur haute pression (7) et transmettant au premier régulateur (14) la valeur de la pression de carburant dans l'accumulateur haute pression (7),
- un deuxième régulateur (17) étant prévu pour la pression de carburant dans l'accumulateur haute pression (7), le premier détecteur de pression (12) transmettant au deuxième régulateur (17) la valeur de la pression de carburant dans l'accumulateur haute pression (7),
- le premier régulateur (14) présentant un comportement de régulation continu, et
- le deuxième régulateur (17) présentant un comportement de régulation pas-à-pas,
caractérisé en ce que
une sortie du deuxième régulateur (17) est envoyée à une entrée du premier régulateur (14).

2. Dispositif suivant la revendication 1, caractérisé en ce que, pour la régulation du débit volumique, il est prévu une pompe d'alimentation réglable (20).

3. Dispositif suivant la revendication 2, caractérisé en ce qu'en aval de la pompe d'alimentation réglable (20), est installé un étranglement constant (19) .

4. Dispositif suivant la revendication 1, caractérisé en ce qu'en amont de la pompe haute pression (6), est installé un deuxième détecteur de pression (21), relié au premier régulateur (14) par un conducteur de mesure, de préférence à la place du premier détecteur de pression (12) .

5. Procédé pour réguler la pression dans un accumulateur haute pression (7) pour carburant, en envoyant du carburant à l'accumulateur haute pression (7) au moyen d'une pompe haute pression (6) et en prélevant du carburant au moyen d'un dispositif d'injection (9), le débit volumique du carburant étant régulé dans la zone basse pression avant la pompe haute pression (6) en fonction de la pression dans l'accumulateur haute pression (9),
- dans la zone haute pression, la pression dans l'accumulateur haute pression (9) étant régulée en fonction de la pression dans l'accumulateur haute pression (9),
- dans la zone basse pression, le débit volumique du carburant étant régulé quand la pression dans l'accumulateur haute pression (7) est inférieure à une pression de déclenchement, la pression dans l'accumulateur haute pression (7) étant régulée quand la pression dans l'accumulateur haute pression (7) est supérieure à la pression de déclenchement, et le débit volumique étant régulé quand la pression dans l'accumulateur haute pression (7) dépasse la pression de déclenchement,
caractérisé en ce que
la régulation du débit volumique est effectuée en fonction de la régulation de pression.

6. Procédé suivant la revendication 5, caractérisé en ce que la pression de déclenchement est déterminée à partir de la somme d'une valeur de consigne et d'une valeur de seuil.
